# EUROPÄISCHE PATENTSCHRIFT

(11) **EP 0 879 374 B1**
(45) Veröffentlichungstag und Bekanntmachung des Hinweises auf die Patenterteilung: **17.11.1999**
(21) Anmeldenummer: 97919246.5
(22) Anmeldetag: 06.02.1997
(51) Int. Cl.: F16K 31/363

(54) **WEGEVENTIL**
DIRECTIONAL VALVE
DISTRIBUTEUR

(30) Priorität: 16.02.1996 DE 19605862
(43) Veröffentlichungstag der Anmeldung: 25.11.1998
(73) Patentinhaber: Mannesmann Rexroth AG, 97816 Lohr am Main (DE)
(72) Erfinder: RAUSCH, Georg, D-97816 Lohr (DE)
(74) Vertreter: Polte, Willi, Dr.-Ing.
(86) Internationale Anmeldenummer: DE9700237
(87) Internationale Veröffentlichungsnummer: WO9730306

(56) Entgegenhaltungen:
- DE-A- 1 500 182
- DE-A- 1 650 321
- FR-A- 1 210 120

## Beschreibung

Die Erfindung betrifft ein Wegeventil gemäß dem Oberbegriff des Patentanspruchs 1 sowie mit einem derartigen Wegeventil versehene Druckreduzier- und Stromregelventile.

In Fig. 1 ist ein Ausführungsbeispiel eines derartigen Wegeventils ausgeführt, das als 2-Wege-Einbauventil 2 ausgeführt ist. Dieses hat eine Ventilbuchse 4, in der ein Hauptkolben 6 axial verschiebbar geführt ist. Die Ventilbuchse 4 kann auf bekannte Weise in einem Steuerblock befestigt werden und somit Teil einer hydraulischen Schaltung sein, auf die im weiteren noch näher eingegangen wird.

Die Ventilbuchse 4 hat zwei Anschlüsse A und B, wobei der Anschluß B üblicherweise der Eingangsanschluß ist und als radialer oder seitlich abzweigender Anschluß ausgeführt ist. Der Ausgangsanschluß A ist koaxial zum Hauptkolben 6 angeordnet. An der Umfangswandung des Hauptkolbens 6 sind Radialbohrungen 8 vorgesehen, über die bei Durchströmung des Hauptkolbens 6 der Anschluß B mit dem Anschluß A verbindbar ist. Bei dem gezeigten Ausführungsbeispiel sind der Anschluß B und die Radialbohrungen 8 jeweils als Bohrungsstern ausgeführt. In der in Fig. 1 dargestellten Ausgangsstellung ist der Hauptkolben 6 über eine Feder 10 gegen eine Anschlagposition vorgespannt, in der die Verbindung von B über den Hauptkolben 6 zum Ausgangsanschluß A geöffnet ist. Das heißt, in der Ausgangsstellung des Hauptkolbens 6 strömt das Hydraulikfluid in Radialrichtung durch den Anschluß B ein, tritt durch die Radialbohrungen 8 in das Innere des Hauptkolbens 6 ein und wird um etwa 90° zum Anschluß A hin umgelenkt.

Durch geeignete Ausgestaltung des Steuerblockes und des Ventildeckels (nicht gezeigt) läßt sich ein Steuerdruck an die Federseite des Hauptkolbens 6 führen, über den dieser zusätzlich in Richtung seiner Ausgangsstellung vorgespannt ist. Dieser Steuerdruck kann beispielsweise über eine vom Ausgangsanschluß A abzweigende Steuerdruckleitung aufgebracht werden.

Derartige Ventilanordnungen in 2/2-Wegeventil-Bauweise gehören zur Gruppe der sogenannten Logikelemente, die als Hauptstufe, beispielsweise für Druckbegrenzungs-, Druckregel-, Druckschaltventile etc. Verwendung finden. Dabei können der Hauptstufe Vorsteuerventile zugeordnet werden, die beispielsweise auf dem Ventildeckel, im Ventildeckel integriert oder an einer anderen Stelle eines Steuerblocks angeordnet sein können.

In Fig. 3 ist ein Schaltungsbeispiel dargestellt, bei dem das Einbauventil 2 eine Komponente eines vorgesteuerten Druckreduzierventiles 12 darstellt. Dieses besteht im wesentlichen aus dem Einbauventil 2 und einem direktgesteuerten Pilotventil 14, das als Druckbegrenzungsventil ausgebildet ist. Die Volumenstromrichtung am Einbauventil 2 ist von Anschluß B nach Anschluß A, wobei gemäß der Darstellung in Fig. 1 in der Ausgangsstellung ein freier Volumenstrom gewährleistet ist.

Der Druck am Ausgangsanschluß A wird über eine Steuerleitung 16 abgegriffen und über zwei hintereinandergeschaltete Düsen 18 und 20 zur Federseite des Hauptkolbens 8 geführt. Der gewünschte Ausgangsdruck am Ausgangsanschluß A läßt sich über die Feder der Pilotventils 14 einstellen. Dieser Ausgangsdruck wirkt auf die Kolbenunterseite des Hauptkolbens 6 und wird über die Steuerleitung 16 und die Düsen 18 und 20 zur Federseite des Hauptkolbens 6 geführt. Solange der Druck am Ausgangsanschluß A kleiner ist als der am Pilotventil 14 eingestellte Eingangsdruck, bleibt der Hauptkolben 6 durch die Feder 10 in seiner Ausgangsstellung, in der die Verbindung zwischen A und B vollständig aufgesteuert ist. Wenn der Druck am Ausgangsanschluß A - und damit derjenige zwischen den beiden Düsen 18 und 20 - den voreingestellten Wert übersteigt, wird das Pilotventil 14 geöffnet, so daß Steuerfluid über das Pilotventil 14 zu einem Tank T hin strömt.

Durch die entstehende Steuerflüssigkeitsströmung entstehtan der Düse 18 ein Druckgefälle, so daß aufgrund der Steuerfluiddruckdifferenz zwischen der Kolbenunterseite und der Federseite, der Hauptkolben 6 gegen die Spannung der Feder 10 aus seiner Ausgangsstellung heraus nach oben (Ansicht nach Fig. 1) bewegt wird und die Verbindung von B nach A zugesteuert wird bis sich ein Druckgleichgewicht einstellt. In diesem Zustand kann dann nur noch soviel Hydraulikfluid vom Anschluß B durch den Hauptkolben 6 hindurch zum Anschluß A strömen, daß der über das Pilotventil 14 bei A eingestellte Druck nicht überschritten wird. Falls ein am Ausgangsanschluß A angeschlossener Verbraucher kein Hydraulikfluid abnimmt, wird der Hauptkolben 6 in seine Schließstellung gebracht, in der die Verbindung zwischen B und A soweit geschlossen ist, daß nur noch der benötigte Steuerölvolumenstrom zum Anschluß A gelangt. Während der Regelfunktion fließt ständig Steuerfluid über das Pilotventil 14 zum Tank T. Bei dem in Fig. 3 dargestellten Ausführungsbeispiel sind die beiden Düsen 18 und 20 sowie das Pilotventil 14 im oder am Ventildeckel 22 ausgebildet.

Bei der Durchströmung des Einbauventils 2 wirkt ein Strömungsimpuls auf den Boden 24 des Hauptkolbens 6, so daß dieser mit einer Impulskraft F_{I} beaufschlagt wird, die entgegen der von der Feder 10 aufgebrachten Federkraft F₁ wirkt (siehe Fig. 1). Bei hohen Volumenströmen kann es vorkommen, daß die Impulskraft F₁ größer ist als die Federkraft F₁, so daß der Hauptkolben allein durch den Impuls des strömenden Hydraulikfluids in seine Schließstellung bewegt wird. In diesem Fall ist die Leistungsgrenze des Einbauventils 2 erreicht, die den maximalen durchsetzbaren Volumenstrom begrenzt. Das heißt, bei Überschreiten der Leistungsgrenze läßt sich der Volumenstrom nicht weiter vergrößern.

In Fig. 2 ist der Ausgangsdruck am Ausgangsanschluß A über dem durchgesetzten Volumenstrom dargestellt, wobei die senkrechten, gestrichelt eingezeichneten Linien die Leistungsgrenzen darstellen, die sich beim Einsatz unterschiedlicher Federn 10 einstellen. In dem in Fig. 2 gezeigten Ausführungsbeispiel liegt die Leistungsgrenze bei der Verwendung einer 4 bar-Federetwa bei 120 L/min, so daß bei höheren Volumendurchsätzen eine stärkere Feder eingesetzt werden muß.

Eine stärkere Feder 10 birgt allerdings eine Reihe von Nachteilen, wie beispielsweise ein mangelndes Ansprechen und eine mangelnde Feinsteuerung in sich, die insbesondere bei geringen Volumenströmen zum Tragen kommen und nicht akzeptabel sind. Der minimal einstellbare Druck am Anschluß A erhöht sich nachteilig durch die Verwendung von stärkeren Federn.

Demgegenüber liegt der Erfindung die Aufgabe zugrunde, ein Wegeventil, sowie mit einem derartigen Wegeventil versehene Druckreduzier-/Stromregelventile zu schaffen, die bei minimalem vorrichtungstechnischen Aufwand eine erhöhte Leistungsgrenze aufweisen und auch bei niedrigen Volumenströmen ein hinreichendes Ansprechverhalten zeigen.

Diese Aufgabe wird hinsichtlich des Wegeventils durch die Merkmale des Patentanspruchs 1, hinsichtlich des Druckreduzierventils durch die Merkmale des Patentanspruchs 8 und hinsichtlich des Stromregelventils durch die Merkmale des Patentanspruchs 10 gelöst.

Durch die Maßnahme, stromaufwärts einer Drosselstelle des Hauptkolbens eine Flächendifferenz auszubilden, über die bei der Durchströmung eine Kraftkomponente auf den Hauptkolben wirkt, die diesen in Richtung seiner Ausgangsstellung beaufschlagt, kann die auf den Hauptkolben wirkende Impulskraft F_{I} zumindest teilweise kompensiert werden, so daß die Leistungsgrenze gegenüber den herkömmlichen Lösungen angehoben wird, ohne daß eine stärkere Feder verwendet werden muß. Diese zusätzliche, in Öffnungsrichtung auf die Flächendifferenz-Wirkfläche wirkende resultierende Kraft entsteht aufgrund des bei dem strömenden Hydraulikfluid auftretenden Druckabfalls beim Durchströmen der Radialbohrungen. Dabei ist es besonders bevorzugt, wenn die Wirkfläche als Radialschulter am Außenumfang des Hauptkolbens ausgebildet wird, so daß dieser stufenförmig erweitert ist. Bei dieser Ausführung der Wirkfläche erfolgt selbstverständlich auch eine entsprechende Ausgestaltung der Bohrung der Ventilbuchse.

Wenn der Hauptkolben mit einem Radialbohrungsstern ausgeführt ist, wird die Radialschulter vorzugsweise in dem Bereich zwischen dem Radialbohrungsstern und der Kolbenunterseite angeordnet.

In umfangreichen Vorversuchen hat es sich gezeigt, daß eine Flächendifferenz von 3-10% bezogen auf den kleineren Hauptkolbendurchmesser optimale Ergebnisse gewährleistet.

Aus fertigungstechnischen Gründen wird es bevorzugt, wenn die Radialschulter (Flächendifferenz) mittels einer Ringnut ausgebildet wird, wobei die Radialschulter eine Stirnfläche der Ringnut bildet. Die andere Stirnfläche wird dann vorzugsweise als Schrägschulter ausgebildet.

Die Herstellung, insbesondere das Schleifen der Ventilbohrung wird erleichtert, wenn auch die entsprechende stufenförmige Erweiterung der Ventilbuchse über eine Umfangsnut ausgebildet wird, deren eine Stirnfläche die stufenförmige Erweiterung bildet.

Besonders vorteilhafte Anwendungen des erfindungsgemäßen Wegeventils ergeben sich bei einem vorgesteuerten Druckreduzierventil gemäß Patentanspruch 8 oder einem Stromregelventil gemäß Patentanspruch 10.

Weitere vorteilhafte Ausgestaltungen der Erfindung sind Gegenstand der sonstigen Unteransprüche.

Im folgenden werden bevorzugte Ausführungsbeispiele der Erfindung anhand schematischer Zeichnungen näher erläutert. Es zeigen:
Fig. 1 einen Schnitt durch ein aus dem Stand der Technik bekanntes Einbauventil;
Fig. 2 ein Diagramm aus dem die Leistungsgrenze des Einbauventils aus Fig. 1 in Abhängigkeit von einer verwendeten Ventilfeder dargestellt ist;
Fig. 3 eine Schaltung, bei der das Einbauventil aus Fig. 1 die Hauptstufe eines Druckreduzierventils ist;
Fig. 4 ein erfindungsgemäßes Einbauventil, wie es in einer Schaltung gemäß Fig. 3 verwendbar ist und
Fig. 5 ein weiteres Ausführungsbeispiel, bei dem das Einbauventil gemäß Fig. 4 bei einem Stromregelventil verwendet wird.

In Fig. 4 ist ein Teilschnitt eines erfindungsgemäßen Einbauventils 2 dargestellt, wobei in den folgenden Darstellungen für einander entsprechende Bauelemente die gleichen Bezugszeichen wie bei Fig. 1 verwendet werden sollen.

Das erfindungsgemäße Einbauventil 2 läßt sich beispielsweise bei einem vorgesteuerten Druckreduzierventil gemäß Fig. 3 oder einem Stromregelventil gemäß Fig. 5 verwenden, auf die im folgenden eingegangen wird.

Gemäß Fig. 4 hat das erfindungsgemäße Einbauventil 2 eine Ventilbuchse 4, in deren Ventilbohrung 28 ein Hauptkolben 6 axial verschiebbar geführt ist. Dieser ist über eine Feder 10 in seine Ausgangsstellung vorgespannt, in der ein am Außenumfang des Hauptkolbens 6 befestigter Anschlagring 30 an einer Anschlagfläche der Ventilbuchse 4 anliegt. Die Ventilbuchse 4 wird mittels einer Befestigungsbuchse 32 in einem Steuerblock 26 befestigt und mit einem nicht gezeigten Ventildeckel verschlossen, in oder an dem die weiteren, in den Fig. 3 und 5 angedeuteten Bauelemente angeordnet sein können. Die Befestigungsbuchse 32 hat eine Innenbohrung, die koaxial zur Ventilbohrung 28 angeordnet ist, und die einen derartigen Durchmesseraufweist, daß der federseitige Teil (oben in Fig. 4) des Hauptkolbens 6 in sie eintauchen kann, ohne zu kollidieren.

Die Ventilbuchse 4 könnte einbaumäßig entsprechend Fig. 1 ausgebildet sein.

Ein Eingangsanschluß B ist an der Ventilbuchse 4 als Bohrungsstern, das heißt als eine Vielzahl von Radialbohrungen 36 ausgebildet. Zusätzlich sind versetzt mehrere, vorzugsweise zwei kleinere Bohrungen 38 vorgesehen.

Über die kleineren Bohrungen 38 erfolgt eine Feinsteuerung bei geringen Volumenströmen, wenn die Verbindung von B nach A aufgesteuert wird.

Wie weiterhin aus Fig. 4 hervorgeht, ist der Hauptkolben 6 als Hohlkolben ausgeführt, wobei etwa im Mittelbereich ein Kolbenboden 40 ausgebildet ist. An diesem Kolbenboden 40 greift die Feder 10 an, um den Hauptkolben 6 in seine Öffnungsstellung (Fig. 4) vorzuspannen.

Unterhalb des Kolbenbodens 40, das heißt in dem von der Feder 10 abgewandten Teil des Kolbenmantels sind Radialbohrungen 8 ausgebildet, über die das Hydraulikfluid vom Anschluß B (Bohrungen 36, 38) in das Kolbeninnere eintreten kann. Diese Radialbohrungen 8 sind in der gleichen Weise wie in Fig. 1 dargestellt als Bohrungsstern ausgebildet, der den Mantel des Hauptkolbens 6 durchsetzt.

In der in Fig. 4 dargestellten Ausgangsstellung des Hauptkolbens 6 überlappen sich die Bohrungen 36, 38 des Anschlusses B und die Radialbohrungen 8, so daß die Verbindung zwischen den Anschlüssen B und A vollständig aufgesteuert ist.

Unterhalb der Radialbohrungen 8 (Ansicht nach Fig. 4) ist der Hauptkolben 6 über eine Radialschulter 42 von einem federseitigen Hauptkolbendurchmesser d auf einen Hauptkolbendurchmesser D erweitert. Die Radialschulter 42 ist mittels einer-Ringnut 44 ausgebildet, in deren Basis die Radialbohrungen 8 münden und deren andere Stirnfläche als Schrägschulter 46 ausgeführt ist.

Die Ventilbohrung 28 der Ventilbuchse 4 ist oberhalb (Ansicht nach Fig. 4) des Anschlusses B entsprechend des Durchmesserverhältnisses d/D radial erweitert, wobei im Bereich der radialen Erweiterung eine Umfangsnut 48 ausgebildet ist, über die der untere, erweiterte Teil der Ventilbohrung (Durchmesser D) vom oberen, verengten Teil der Ventilbohrung 28 (Durchmesser d) getrennt ist.

Die Umfangsnut 48 und die Ringnut 44 sind aus fertigungstechnischen Gründen vorgesehen, da die an die beiden Nuten angrenzenden Flächen (Umfangsfläche des Hauptkolbens 6; Innenumfangsfläche der Ventilbohrung 28) durch Schleifen feinstbearbeitet werden und durch die Nuten vermieden wird, daß die Schleifscheibe beim Schleifen des kleineren Kolbendurchmessers bzw. des größeren Ventilbohrungsdurchmessers bis zu den Radialschultern hingeführt werden muß.

In der in Fig. 4 dargestellten Ausgangsstellung ist die Schrägschulter 46 der Ringnut 44 im Axialabstand zu der benachbarten Stirnfläche der Umfangsnut 48 angeordnet, so daß die beiden Nuten 44, 48 einander in der Ausgangsstellung nicht überlappen.

In dem Bereich zwischen den beiden Nuten 44, 48 ist ein Ringspalt 50 zwischen Hauptkolben 6 und Ventilbuchse 4 ausgebildet.

Bei der Durchströmung des Einbauventils 2 mit Hydraulikfluid entsteht entlang den Radialbohrungen 8 ein Druckabfall, der dazu führt, daß auf die Differenzfläche, die gekennzeichnet ist durch den Durchmesserunterschied D-d, an der Radialschulter 42 eine resultierende Druckkraft wirkt, die den Hauptkolben 6 in Richtung der Ausgangsstellung beaufschlagt. Das heißt, diese Druckkraft wirkt zusätzlich zur Kraft der Feder 10 in Öffnungsrichtung, so daß die Leistungsgrenze erhöht wird.

Die Größe der Kraft F hängt einerseits vom Durchmesserverhältnis d/D und andererseits vom Druckabfall in den Radialbohrungen 8 ab. Aus diesem Grund wird man bemüht sein, die Tiefe der Ringnut 44 möglichst gering auszuführen, da der Druckabfall auch von der verbleibenden Wandstärke des Hauptkolbens 6 abhängt. Das gleiche gilt für die Tiefe der Umfangsnut 48 und für den Ringspalt 50, die ebenfalls möglichst gering ausgeführt werden sollten, so daß das Hydraulikfluid beim Durchströmen des Einbauventils 2 nicht in erheblichem Maße durch den Ringspalt 50 hindurch in die Umfangsnut 48 einströmen kann, so daß gewährleistet ist, daß ein geeigneter Druck am Außenumfang des Hauptkolbens 6 ansteht und somit der Druckabfall entlang der Radialbohrungen ebenfalls die erforderliche Größenanordnung aufweist.

Gemäß Fig. 3 wird das in einem Steuerblock eingebaute Einbauventil 2 mit einem Ventildeckel 22 versehen, in dem die vorstehend beschriebenen Bauelemente, wie beispielsweise die Düsen 18, 20 und das Pilotventil 14 vorgesehen sein können.

In der gezeigten Ausgangsposition (Fig. 4) wird das Einbauventil 2 durchströmt, wobei die Wirkung der Feder 10 durch die auf die Flächendifferenz wirkende Kraft verstärkt wird, die aufgrund des Druckabfalls in den Radialbohrungen 8 ansteht. Die Leistungsgrenze wird dann entsprechend der zusätzlich aufgebrachten Druckkraft nach oben verschoben, so daß ein größerer Volumenstrom durchsetzbar ist. Bei Erreichen des voreingestellten Drucks an der Federseite des Hauptkolbens 6 öffnet das Pilotventil 14, so daß das Steuerfluid zum Tank T hin strömt und an der Drossel 18 ein Druckabfall entsteht, der zu einer Schließbewegung des Hauptkolbens (nach oben in Fig. 4) führt. Durch diese Schließbewegung werden die Bohrungen 36 und 38 zugesteuert, so daß die Verbindung von B nach A entsprechend angedrosselt wird und sich am Ausgangsanschluß A ein Druck einstellt, der der Pilotventileinstellung entspricht.

Wie bereits eingangs erwähnt, befindet sich das Einbauventil 2 in seiner Schließstellung, wenn der an den Anschluß A angeschlossene Verbraucher kein Hydraulikfluid abnimmt. Bei einem Hydraulikfluidverbrauch sinkt dann der Druck am Ausgangsanschluß A ab, so daß das Pilotventil 14 die Verbindung zum Tank T zusteuert und der Hauptkolben 6 aufgrund des sich an der Federseite aufbauenden Steuerdruckes zurück in Richtung seiner Ausgangsstellung bewegt wird. Dabei werden zunächst die kleineren Bohrungen 38 aufgesteuert, die somit bei geringen Volumenströmen wirksam werden und eine Feinansteuerung des Verbrauchers mit gutem Ansprechverhalten ermöglichen.

Bei größeren Volumenströmen werden auch die Bohrungen 36 mit größerem Durchmesser aufgesteuert, bis der Hauptkolben 6 in seine Ausgangsstellung (Fig. 4) zurückbewegt ist und der maximal durchsetzbare Volumenstrom erreicht ist, der durch die oben beschriebene Leistungsgrenze limitiert ist.

In Fig. 5 ist schematisch ein weiteres Anwendungsbeispiels eines Einbauventils gemäß Fig. 4 dargestellt. Dabei wird das Einbauventil 2 in einer 2-Wege-Stromregelung verwendet, wobei einer Drosselstelle zur Lastkompensation eine Druckwaage zugeordnet ist, die durch das Einbauventil 2 gebildet ist. Die Drosselstelle ist als einstellbares Drosselventil 52 ausgeführt, die stromabwärts des Einbauventils 2 vorgesehen ist.

Stromabwärts des Drosselventils 52 zweigt eine Steuerleitung 54 ab, die über eine Drossel 18 zur Federseite des Hauptkolbens geführt ist. Der am Ausgangsanschluß A des Einbauventils 2 anliegende Druck liegt - wie beim vorbeschriebenen Ausführungsbeispiel - an der Kolbenunterseite (Ausgangsanschlußseite) an. Somit wird bei diesem Ausführungsbeispiel das Einbauventil 2 als Druckwaage mit Druckreduzierfunktion eingesetzt. Bei dieser Variante ist das Einbauventil 2 in der Ausgangsstellung geöffnet, so daß das Hydraulikfluid vom Anschluß B über das Einbauventil 2 nach A und von dort weiter über das Drosselventil 52 zum Verbraucher, beispielsweise ein Hydraulikzylinder oder ein Hydromotor (nicht gezeigt) strömt. Der Druck am Ausgang des Drosselventils 52 wird durch Axialverschiebung des Hauptkolbens 6 und der damit verbundenen Veränderung des Volumenstromquerschnitts so beeinflußt, daß das Druckgefälle über dem Drosselventil 52 immer konstant bleibt. Dieses Druckgefälle ist abhängig von der Stärke der Feder am Kolben.

Sinkt durch eine Laständerung der Druck am Ausgang des Drosselventils 52, so verringert sich entsprechend der Druck in der Steuerleitung 54, der über die als Dämpfungselement wirkende Düse 18 zur Federseite des Hauptkolbens 6 geführt ist. Durch die Druckabsenkung an der Federseite des Hauptkolbens wird dieser gegen die Vorspannung der Feder in Richtung seiner Schließstellung bewegt, so daß der Volumenstromquerschnitt, das heißt der wirksame Querschnitt der Radialbohrungen 36 zugesteuert wird. Dadurch sinkt auch der Volumenstrom des Hydraulikfluids, das über das Einbauventil 2 zum Drosselventil 52 geführt wird. Die Bewegung des Hauptkolbens 6 erfolgt so lange, bis sich der Druck am Ausgangsanschluß A und somit auch am Eingang des Drosselventils 52 um das gleiche Maß verringert hat wie der Druck am Ausgang des Drosselventils 52 (Steuerleitung 54). Das Druckgefälle über dem Drosselventil 52 wird somit stets auf einem konstanten Wert gehalten.

Auch bei diesem Ausführungsbeispiel wird der maximal durch das Einbauventil 2 durchsetzbare Volumenstrom durch das Nachobenschieben der Leistungsgrenze gegenüber herkömmlichen Lösungen erheblich vergrößert.

Die erfindungsgemäße Lösung ermöglicht daher bei minimalem vorrichtungstechnischen Aufwand ein Nachobenschieben der Leistungsgrenze, so daß das erfindungsgemäße Einbauventil ohne Wechsel der Feder 10 in einem weiteren Volumenstrombereich einsetzbar ist.

## Patentansprüche

1. 2-Wegeventil mit einem in einer Ventilbuchse (4) geführten und von einem Hydraulikfluid durchströmbaren Hauptkolben (6), über den ein Eingangsanschluß (B) mit einem Ausgangsanschluß (A) verbindbar ist und der mittels einer Feder (10) in seine Ausgangsstellung vorgespannt ist, dadurch gekennzeichnet, daß der Hauptkolben (6) stromaufwärts einer Drosselstelle (8) mit einer Flächendifferenz-Wirkfläche (42, D-d) versehen ist, über die bei der Durchströmung eine Druckkraftkomponente auf den Hauptkolben (6) wirkt, die diesen in Richtung seiner Ausgangsstellung beaufschlagt.

2. 2-Wegeventil gemäß Patentanspruch 1, dadurch gekennzeichnet, daß die Wirkfläche als Radialschulter (42) am Außenumfang des Hauptkolbens (6) ausgeführt ist und die Ventilbuchse (4) entsprechend stufenförmig erweitert ist.

3. 2-Wegeventil nach Patentanspruch 2, dadurch gekennzeichnet, daß der Hauptkolben (6) Radialbohrungen (8) als Drosselstelle aufweist, durch die das Hydraulikfluid vom Eingangsanschluß (B) zum Ausgangsanschluß (A) strömen kann, wobei die Radialschulter (42) im Bereich zwischen den Radialbohrungen (8) und der dem Ausgangsanschluß (A) zugewandten Kolbenunterseite ausgebildet ist.

4. 2-Wegeventil nach Patentanspruch 2 oder 3, dadurch gekennzeichnet, daß der Durchmesser des Hauptkolbens durch die Radialschulter (42) um 3-10% erweitert ist.

5. 2-Wegeventil nach einem der Patentansprüche 3 oder 4, dadurch gekennzeichnet, daß die Radialschulter (42) durch eine Ringnut (44) gebildet ist, in die die Radialbohrungen (8) des Hauptkolbens (6) münden.

6. 2-Wegeventil nach Patentanspruch 5, dadurch gekennzeichnet, daß die von der Radialschulter (42) entfernte Stirnfläche als Schrägschulter (46) ausgebildet ist.

7. 2-Wegeventil nach einem der Patentansprüche 2 bis 6, dadurch gekennzeichnet, daß die Ventilbuchse (4) im Bereich der stufenförmigen Erweiterung eine Umfangsnut (48) hat.

8. Vorgesteuertes Druckreduzierventil mit einem 2-Wegeventil gemäß einem der vorhergehenden Patentansprüche, wobei der Druck am Ausgangsanschluß (A) über eine Düse (18) zur Federseite des Hauptkolbens (6) geführt ist und der Druck an der Federseite über ein Vorsteuerventil (14) begrenzbar ist.

9. Vorgesteuertes Druckreduzierventil nach Patentanspruch 8, dadurch gekennzeichnet, daß das Vorsteuerventil ein direktoder vorgesteuertes Druckbegrenzungsventil (14) ist.

10. Stromregelventil mit einem verstellbaren Drosselventil (52), dem ein 2-Wegeventil (2) gemäß einem der Patentansprüche 1 bis 7 als Druckwaage vorgeschaltet ist, wobei der Druck stromabwärts des Drosselventils (52) zur Federseite des Hauptkolbens (6) des 2-Wegeventils (2) geführt ist.

## Claims

1. A 2-directional control valve including a main piston (6) guided in a valve bush (4) and allowing flow of a hydraulic fluid therethrough, which enables connection of an inlet port (B) with an outlet port (A) and which is biased into its home position by means of a spring (10), characterised in that the main piston (6), upstream of a throttle point (8), is provided with a differential area effective surface (42, D-d) whereby, upon flow therethrough, a pressure force component acts on the main piston (6) such as to urge it in the direction towards its home position.

2. A 2-directional control valve in accordance with claim 1, characterised in that the effective surface is designed as a radial shoulder (42) at the outer periphery of the main piston (6), and that the valve bush (4) is steppingly expanded accordingly.

3. A 2-directional control valve according to claim 2, characterised in that the main piston (6) comprises radial bores (8) as throttle point wherethrough the hydraulic fluid may flow from inlet port (B) to outlet port (A), with the radial shoulder (42) being formed in the region between the radial bores (8) and the piston bottom facing the outlet port (A).

4. A 2-directional control valve according to claim 2 or 3, characterised in that the diameter of the main piston is enlarged by 3-10% by the radial shoulder (42).

5. A 2-directional control valve according to any one of claims 3 or 4, characterised in that the radial shoulder (42) is formed by an annular groove (44) into which the radial bores (8) of the main piston (6) open.

6. A 2-directional control valve according to claim 5, characterised in that the front surface removed from the radial shoulder (42) is designed as an inclined shoulder (46).

7. A 2-directional control valve according to any one of claims 2 to 6, characterised in that the valve bush (4) comprises a peripheral groove (48) in the region of the steppingly expanded portion.

8. A pilot controlled pressure reducing valve including a 2-directional control valve in accordance with any one of the preceding claims, wherein the pressure at the outlet port (A) is supplied to the spring side of the main piston (6) via a nozzle (18), and the pressure at the spring side may be limited by way of a pilot control valve (14).

9. A pilot controlled pressure reducing valve according to claim 8, characterised in that the pilot control valve is a direct operated or pilot operated pressure reducing valve (14).

10. A flow control valve including an adjustable throttle valve (52), upstream of which a 2-directional control valve (2) according to any one of claims 1 to 7 is arranged as a pressure compensator, wherein the pressure downstream of the throttle valve (52) is supplied to the spring side of the main piston (6) of the 2-directional control valve (2).

## Revendications

1. Soupape à 2 voies comportant un piston principal (6), qui est guidé dans un manchon de soupape (4) et peut être traversé par un fluide hydraulique et au moyen duquel un raccord d'entrée (B) peut être relié à un raccord de sortie (A) et qui est précontraint dans sa position initiale au moyen d'un ressort (10), caractérisée en ce que le piston principal (6) comporte en amont d'un point d'étranglement (8) , une surface active (42, D-d) formée d'une différence de surfaces et au moyen de laquelle, lors de la circulation d'un écoulement, la composante de force de compression, qui charge le piston principal (6) en direction de sa position initiale, agit sur le piston.

2. Soupape à 2 voies selon la revendication 1, caractérisée en ce que la surface active est réalisée sous la forme d'un épaulement radial (42) sur la circonférence extérieure du piston principal (6), et le manchon de soupape (4) est élargi de façon correspondante avec une forme étagée.

3. Soupape à 2 voies selon la revendication 2, caractérisée en ce que le piston principal (6) comporte des perçages radiaux (8) qui constituent la zone d'étranglement et à l'aide desquels le fluide hydraulique peut circuler depuis le raccord d'entrée (D) jusqu'au raccord de sortie (A), les épaulements radiaux (42) étant formés dans la zone comprise entre les perçages radiaux (8) et la face inférieure du piston, qui est tournée vers le raccord de sortie (A).

4. Soupape à 2 voies selon la revendication 2 ou 3, caractérisée en ce que le diamètre du piston principal est élargi de 3-10 % en raison de la présence de l'épaulement radial (42).

5. Soupape à 2 voies selon la revendication 3 ou 4, caractérisée en ce que l'épaulement radial (42) est formé par une gorge annulaire (44), dans laquelle débouchent les perçages radiaux (8) du piston principal (6).

6. Soupape à 2 voies selon la revendication 5, caractérisée en ce que la surface principale, qui est éloignée de l'épaulement radial (42), est agencée sous la forme d'un épaulement oblique (46).

7. Soupape à 2 voies selon l'une des revendications 2 à 6, caractérisée en ce que le manchon de soupape (4) possède une gorge circonférentielle (48) dans la zone de l'élargissement de forme étagé.

8. Soupape de réduction de pression à commande pilote comportant une soupape à 2 voies selon l'une des revendications précédentes, dans laquelle la pression au niveau du raccord de sortie (A) est appliquée par l'intermédiaire d'une buse (18) au côté du piston principal (6), sur lequel est situé le ressort, et la pression du côté du ressort peut être limitée par l'intermédiaire d'une soupape de limitation de pression (14) à commande pilote.

9. Soupape de réduction de pression à commande pilote selon la revendication 8, caractérisée en ce que la soupape de commande pilote est une soupape de limitation de pression (14) à commande directe ou à commande pilote.

10. Soupape de régulation d'écoulement comportant une soupape d'étranglement réglable (52), en amont de laquelle une soupape à 2 voies (2) conforme aux revendications 1 à 7 est branchée en tant que balance de pression, la pression en amont de la soupape d'étranglement (52) étant appliquée au côté, se lequel est situé le ressort, du piston principal (6) de la soupape à 2 voies (2).
